# EUROPÄISCHE PATENTSCHRIFT

(11) **EP 0 475 054 B1**
(45) Veröffentlichungstag und Bekanntmachung des Hinweises auf die Patenterteilung: **24.01.1996**
(21) Anmeldenummer: 91112833.8
(22) Anmeldetag: 30.07.1991
(51) Int. Cl.: E04B 7/18, E04D 13/035

(54) **Dachgaube**
Dormer window
Lucarne

(30) Priorität: 05.09.1990 DE 9012664 U; 30.04.1991 DE 9105291 U
(43) Veröffentlichungstag der Anmeldung: 18.03.1992
(73) Patentinhaber: Siewer, Heike, D-35037 Marburg (DE)
(72) Erfinder: Siewer, Heike, D-35037 Marburg (DE)
(74) Vertreter: Olbricht, Karl Heinrich, Dipl.-Phys.

(56) Entgegenhaltungen:
- EP-A- 0 178 975
- DE-C- 578 823
- DE-C- 817 361
- FR-A- 2 004 674
- FR-A- 2 550 567
- FR-A- 2 584 769
- FR-A- 2 599 072

## Beschreibung

Die Erfindung betrifft eine Dachgaube gemäß den Oberbegriffen der Ansprüche 1 und 6.

Für einen herkömmlichen Freisitz bzw. eine Sonnenterrasse ordnet man in einem Dachgeschoß einen Ausschnitt so an, daß er von einem innenliegenden Raum aus begehbar ist. Der Dachausschnitt ist vom Innenraum meist durch eine Wand mit Durchgangstür abgetrennt. Ein wesentlicher Nachteil besteht hierbei darin, daß die eigentlich nutzbare Wohnfläche im Dachgeschoß erheblich verkleinert ist. Nur an relativ wenigen Schönwettertagen wird ein solcher Freisitz tatsächlich ausgenutzt, der im übrigen ganzjährig Witterungseinflüssen ausgesetzt ist, die in den angrenzenden Bauteilen beträchtliche Bauschäden verursachen können.

Als Freisitz-Wetterschutz hat man verschiebbare Dachflächenfenster vorgesehen, die aber flach bzw. in der Dachebene angeordnet sind. Daher fehlt zur Traufenseite hin die erforderliche Kopfhöhe, um die gesamte Fläche des geschlossenen Freisitzes nutzen zu können.

Auch wo im Schrägteil eines Dachgeschosses eine Loggia vorgesehen ist, bleibt deren Nutzung - vergleichbar derjenigen eines Balkons - wetterabhängig und vielfach auf sonnige Tage beschränkt. Bei kühlerem und wechselhaftem Wetter kann man eine solche Loggia im allgemeinen nicht benutzen. Ein nachträglicher Ausbau mit aufgesetzter Verglasung stößt bisweilen auf die Schwierigkeit, daß die vorhandenen Tragkonstruktionen den auftretenden Belastungen nicht oder kaum gewachsen sind.

Zwar sind in der EP-A-0 178 975, die die Merkmale der Oberbegriffe der Ansprüche 1 und 6 aufweist, Fensterkonstruktionen zum wahlweisen Freigeben oder Verschließen von Dachöffnungen beschrieben, die sich für kleine bis mittlere Abmessungen verwenden lassen; sie wären jedoch bei großen Aussparungen ungeeignet, weil viel höhere Lasten zuverlässig bewältigt werden müssen. Die bekannten Dachfenster sind gaubenartig gestaltet und sowohl hochschwenkbar als auch seitlich versetzbar. Das erfordert aber beträchtlichen manuellen Kraftaufwand zur Betätigung. Für die waagrechte, zur Dachtraufe parallele Verschiebung sind die herkömmlichen Fenster auf einem Unterrahmen mit Rollen gelagert, die auf schmalen Rippenschienen laufen, während für das Klappen der Fensterflügel nach oben oder zur Seite ein zusätzlicher Schwenkrahmen benötigt wird, der um ein am Unterrahmen angeordnetes Lager schwenkbar ist. Da die Fenster doppelt verglast und mithin nicht leicht sind, ist dieser konstruktive Aufwand auch bei kleineren Abmessungen hoch. Bei noch größeren Öffnungen und Lasten würde die Kombination von seitlicher Versetzbarkeit und Schwenk- bzw. Kippbarkeit eine besonders schwere Konstruktion ergeben, für welche die Dachstühle im allgemeinen weder ausgelegt noch herrichtbar sind.

Aufgabe der Erfindung ist es, auf möglichst wirtschaftliche Weise verbesserte Nutzungsmöglichkeiten für Dachgeschoß-Freisitze zu schaffen, die sich mit verhältnismäßig geringem mechanischem Aufwand je nach Bedarf teilweise oder ganz verschließen bzw. öffnen lassen. Die Konstruktion soll sich ferner auch bei schweren Dachgauben-Aufbauten und zum nachträglichen Einbau eignen, was vor allem in Wohngebieten wünschenswert ist, wo hohe Grundstückspreise eine enge Bebauung erfordern, so daß häufig keine Freiflächen als Besonnungsplätze verfügbar sind.

Hauptmerkmale der Erfindung sind im kennzeichnenden Teil der Ansprüche 1 und 6 angegeben. Ausgestaltungen sind Gegenstand der Ansprüche 2 bis 5 und 7 bis 11.

Bei einer Dachgaube für ein schräges Gebäude-Dach, dessen Tragkonstruktion eine Aussparung für einen Freisitz aufweist, der bedarfsweise regendicht verschließbar ist, mit einem gegen die Dachhaut abgedichteten Rahmen und einem diesen im geschlossenen Zustand übergreifenden Aufbau mit Verglasung, wobei die Aussparung nach Bedarf teilweise freigebbar ist, wobei der Aufbau um ein an seinem Oberteil angeordnetes Schwenklager hochschwenkbar ist und wobei beidseitig eine mit ihrem oberen Ende an dem Tragwerk des Aufbaues angelenkte Teleskopstütze vorgesehen ist, sieht die Erfindung gemäß dem kennzeichnenden Teil von Anspruch 1 vor, daß als Teleskopstützen zwei gemeinsam betätigbare Hydraulik-Einheiten vorhanden sind, deren Druckzylinder jeweils an einem unteren Gelenk und deren Kolben jeweils an einem oberen Gelenk angreift, wobei die oberen Gelenke entlang Seitenholmen des Tragwerks und/oder die unteren Gelenke entlang Seitenteilen des Rahmens verschieb- und festsetzbar sind.

Die Erfindung ermöglicht es auf einfache Weise, im Dachgeschoß einen Freisitz so zu gestalten, daß er durch eine zumindest begrenzt bewegliche Dachgaube geschützt und ohne Trennwand in die Wohnfläche der Dachgeschoßwohnung integriert ist, also die Nutzfläche ganzjährig vergrößert. Dadurch steht auf dieser Fläche bei Schönwetter eine Sonnenterrasse zur Verfügung, die im geschlossenen Zustand z.B. als Wintergarten nutzbar ist. Mit nur wenigen, bei den verschiedensten Dachneigungen einsetzbaren Typen ist eine Serienfertigung möglich. Überdies sind die Kosten deutlich günstiger als bei Maßanfertigungen. Der von dem Aufbau überdachte Raum ist im geöffneten Zustand ein angenehmer Freisitz, der einen gewissen Windschutz bietet; geschlossen hat man eine Allwetter-Loggia, die Bestandteil der Dachwohnung und beispielsweise als Wintergarten nutzbar ist. Der Aufbau läßt sich dachlukenartig nach oben verschwenken, was der Statik üblicher Tragkonstruktionen Rechnung trägt. Er behält auch in hochgeschwenkter Lage eine Überdachungsfunktion; das ist bei einem Wetterumschwung - noch bevor die Dachloggia geschlossen ist-vorteilhaft. Zusätzlich ist auch eine Verschwenkung des Aufbaues um eine seitliche Lagerachse möglich. Die gemeinsam betätigbaren Druckzylinder können doppeltwirkend ausgebildet sein, um eine optimale Steuerung zu gewährleisten, doch zieht die Erfindung auch einfachwirkende Hydraulik-Einheiten In Betracht, die bei Drucksteigerung ausgefahren werden, während das Zurückfahren lediglich durch Druckentlastung erfolgt. In jedem Falle kann auch eine große und entsprechend schwere Dachgaube sicher angehoben bzw. abgesenkt werden. Der mechanische Aufwand ist dabei relativ gering, die Steuerung und Bedienung einfach. Die Anordnung ist stabil und benutzerfreundlich. Ferner kann man die Angreifpunkte der Stützen bedarfsweise verändern, um die maximale Öffnungsweite der Schwenkgaube den jeweiligen Erfordernissen bestmöglich anzupassen.

Als wichtige Maßnahme der Erfindung sieht Anspruch 2 vor, daß zwischen der Schwenklagerung und den unteren Stützgelenken am oder im Tragrahmen Lastverteiler vorhanden sind, beispielsweise mit dem Rahmen beiderseits fest verbundene oder damit einstückige Zugbänder und Winkelabstützungen. Diese können mit den oberen und unteren Tragrahmenteilen und/oder mit den Lagern verschweißte Vierkantrohr-Träger sein. Sie dienen dazu, die beim Hochschwenken des Aufbaues auftretenden Zugspannungen und Momente sicher aufzufangen.

Nach Anspruch 3 ist das obere Gelenk der bzw. jeder Stütze an oder nahe einer Strebe des Tragwerks angeordnet, was festigkeitsmäßig sehr vorteilhaft ist.

Konstruktiv ist es günstig,wenn laut Anspruch 4 im Bereich der unteren Gelenke, z.B. am oder im Rahmen, Durchführungen für Druckmittel-Leitungen vorhanden sind, so daß kein zusätzlicher Platzbedarf für die Verlegung der notwendigen Leitungen entsteht. Diese sind vielmehr verdeckt untergebracht und mithin auch gegen äußere Einwirkungen geschützt.

Zur Wetterfestigkeit trägt es bei, wenn der Aufbau gemäß Anspruch 5 eine Abdeckung aufweist, welche die Schwenklagerung insbesondere berührungsfrei übergreift und damit vor Regen und Verschmutzung weitestgehend schützt.

Eine andere Ausführungsform der erfindungsgemäßen Gaube ist nach dem unabhängigen Anspruch 6 hauptsächlich dadurch gekennzeichnet, daß außerhalb der Aussparung über der Dachfläche Stützen für zwei zueinander parallele Fahrschienen vorgesehen sind, die parallel zur Dachtraufe oder in der Dachneigung angeordnet sind und entlang denen der Aufbau anheb-, verfahr- und absenkbar ist. Dazu kann der Aufbau nach dem Abheben vom Rahmen durch motorischen oder Handantrieb entweder horizontal oder vertikal verfahren werden. Die Anordnung eignet sich namentlich in Fällen, wo eine Schwenklagerung aufgrund der örtlichen Verhältnisse nicht oder nur mit großem Aufwand anbringbar wäre.

Konstruktiv ist es vorteilhaft, wenn der Aufbau gemäß Anspruch 7 an vier Eckpunkten auf je einem rollengelagerten Fahrwerk ruht und jeweils eine Seitenführung vorhanden ist, namentlich ein vertikal eingebautes Rollenlager. Ferner können nach Anspruch 8 in innenliegenden Eckpfosten Hydraulikzylinder eingebaut sein, welche über Kolbenstangen und Flansche mit den Fahrwerken verbunden sind. Man erzielt auf diese Weise mit einfache Montage einen verhältnismäßig leichtgängigen, ruhigen Lauf bei exakter Führung.

Noch eine andere Ausgestaltung der Erfindung besteht gemäß Anspruch 9 darin, daß die Gaube sensorgesteuert bei Wetterverschlechterung automatisch verschließbar ist. Wahlweise oder zusätzlich können nach Anspruch 10 elektronische Steuermittel wie Timer, Lichtschranken o.dgl. vorhanden sein, mittels deren ein Bewegen des Aufbaues zumindest zeitweise verhinderbar ist. Solche Hilfsmittel tragen erheblich zum Benutzungskomfort und zur Sicherheit bei.

Eine weitere Ausgestaltung der Erfindung sieht gemäß Anspruch 11 vor, daß die Gaube eine Dachflächenverglasung aufweist, in welche Solarzellen oder Sonnenkollektoren integriert sind, so daß in sehr einfacher Art eine beträchtliche Energieeinsparung oder -gewinnung möglich ist.

Weitere Merkmale, Einzelheiten und Vorteile der Erfindung ergeben sich aus dem Wortlaut der Ansprüche sowie aus der folgenden Beschreibung eines Ausführungsbeispiels anhand der Zeichnungen. Darin zeigen:
- Fig. 1: eine schematisierte Schrägansicht eines Schrägdaches mit geöffneter Schwenkgaube,
- Fig. 2: eine Schrägansicht im geschlossenen Zustand,
- Fig. 3: eine Längsschnittansicht einer geschlossenen Dachgaube,
- Fig. 4: ein vergrößertes Detail entsprechend dem Kreis IV in Fig. 3,
- Fig. 5: eine Seitenansicht einer Schiebegaube an einem Schrägdach
- Fig. 6: eine Vorderansicht bzw. Draufsicht auf die teilweise geöffnete Schiebegaube von Fig. 5,
- Fig. 7: eine Schnittansicht und
- Fig. 8: eine Vorderansicht bzw. Draufsicht einer Stützrollen-Anordnung für die Schiebegaube von Fig. 5 bzw. Fig. 6.

Aus den schematisierten Ansichten von Fig. 1 und 2 ist der Oberteil eines Hauses mit einem schrägen Dach ersichtlich, das eine Gaube 10 über einer Aussparung 12 trägt. Letztere ist von einem Rahmen 14 begrenzt, der - wie der Dachstuhl - vielfach eine Holzkonstruktion ist. Er haltert einen metallischen Tragrahmen 15, der an seinem Oberteil 16 ein Schwenklager 26 für einen Aufbau 20 hat, welcher aus einem Tragwerk 22 mit Verglasung 24 besteht.

Nahe der Unterkante 18 des Tragrahmens 15 sind Stützen 28 angelenkt, die ausgefahren werden können, um den Aufbau 20 aus dem geschlossenen Zustand (Fig.2) in eine Öffnungslage (Fig. 1) zu bringen. Während im gezeichneten, bevorzugten Ausführungsbeispiel das Schwenklager 26 an dem zum First F des Daches zeigenden Oberteil 16 des Tragrahmens 15 angeordnet ist, so daß der Aufbau 20 nach oben gekippt werden kann, zieht die Erfindung auch andere Anordnungen in Betracht, namentlich eine seitliche Schwenklagerung, bei der zumindest eine Stütze am gegenüberliegenden Seitenteil des Tragrahmens 15 angreift, um den Aufbau 20 zur Seite hochschwenken zu können.

Einzelheiten der Konstruktion sind aus Fig. 3 ersichtlich. Der Tragrahmen 15 hat beiderseits je einen Träger bzw. Balken 17, der als Vierkantrohr ausgebildet und mit den ebenso profilierten oberen und unteren Teilen (16, 18) des Tragrahmens 15 verschweißt ist, welcher auf dem Holzrahmen 14 befestigt ist. Dieser trägt an seinen Seitenteilen ein Zugband 30, das die beim Hochschwenken des Aufbaues 20 auftretenden Zugspannungen zuverlässig aufnimmt. Es kann - wie angedeutet - durch Verschraubungen befestigt sein, doch ist auch eine mit dem Tragrahmen 15 bzw. seinen Elementen 16/17/18 einstückige Ausbildung möglich. Ein Winkel 42 sorgt für die Lastaufnahme am Oberteil des Holzrahmens 14. Dieser ist mit einer umlaufenden Abdichtung 44 versehen, welche an die Dachhaut D anschließt (Fig. 3).

Am Zugband 30 sind die unteren Gelenke 32 der Teleskopstützen 28 befestigt, die bevorzugt als Hydraulik-Einheiten ausgebildet sind und am oberen Ende Gelenke 36 tragen, welche an einer Strebe 34 des Tragwerks 22 angeordnet sind. Alternativ ist mit gestrichelten Linien ein Gelenk 36' eingezeichnet, das unmittelbar an einem Seitenholm 38 des Tragwerks 22 angreift. Die Gelenke 32 und/oder 36 lassen sich auch anders anbringen, z.B.. an dem betreffenden Träger-Seitenteil 17, und sie können entlang diesem bzw. dem Seitenholm 38 verschieblich und festsetzbar sein, gegebenenfalls mit nicht dargestellten Rasten für vorgegebene Stellungen.

Die in Fig. 4 vergrößert herausgezeichnete Einzelheit IV von Fig. 3 läßt erkennen, daß die Schwenklagerung 26 mit dem Zugband 30 und dadurch mit dem Oberteil 16 des Tragrahmens 15 starr verbunden, insbesondere verschweißt ist. Das mit der Verglasung 24 versehene Tragwerk 22 des Aufbaues 20 hat an seinem oberen, lagerseitigen Ende eine Abdeckleiste 40, die das Schwenklager 26 berührungsfrei übergreift und vor mechanisch-klimatischen Einwirkungen schützt.

Im Beispiel von Fig. 5 und 6 ist eine Freisitz-Aussparung 12 von einem Aufbau 20 überdacht, der oberhalb eines rundum verschweißten Alu-Kastenrahmens 14 angeordnet ist. Dieser hat an den angrenzenden Flächen der Dachhaut D Ableitbleche 66, die durch eine umlaufende Dichtungs-Klemmleiste 64 an den Rahmen 14 befestigt sind.

Eine Kammer 68 an der Oberseite des Rahmens 14 nimmt Fahrschienen 46 auf, welch paarweise in Traufrichtung oder auch in der Dachneigung angeordnet sind. Die Fahrschienen 46 können als Korb in die Aussparungen eingesetzt werden, um eine Vormontage vor Aufbringung auf das Dach zu ermöglichen. Die über die Dachhaut D hinausragenden Fahrschienenteile werden von höhen- und neigungsverstellbaren Stützen 48 getragen, welche auf Dachsparren befestigt sein können (Fig.6).

Vier Fahrwerke 50 mit z.B. je vier tragenden Rollenlagern 52 und einem Seitenführungslager 54 tragen den Aufbau 20. Sie sind über Flansche 56 mit Hydraulikzylindern 58 verbunden, deren Kolbenstangen 60 ausfahrbar sind, um die Deckgaube 10 über den Rahmen 14 und aus den Dlchtungen 64, 66 heraus zu heben; sie kann dann seitlich verfahren werden. Im geschlossenen Zustand greifen die seitlichen Schenkel des Tragrahmens 15 über die Dichtungen 64, 66 und den Rahmen 14 und geben so eine sichere Abdichtung. Der mit H bezeichnete Hub (Fig. 7) kann den Erfordernissen angepaßt werden.

Energietechnisch ist es vorteilhaft, wenn in die Eindeckung der Dachgaube 10 Sonnenkollektoren oder Solarzellen zur Nutzung von Sonnenenergie integriert sind. Der Gesamtaufbau besteht zweckmäßig aus thermisch getrennten Aluminiumprofilen mit Isolier-Verbundglas. Seine Dachform ist als Schlepp- oder Firstgaube, mit geraden oder schrägstehenden Backen, ausführbar. Die Fahrwerke 50 können einen motorischen Antrieb haben, namentlich zum seitlichen Verschieben bzw. Verfahren. Für die Bewegung in Richtung der Dachneigung ist ein Hydraulik-Antrieb vorgesehen.

Eine (nicht dargestellte) Lichtschrankensteuerung verhindert ein Bewegen der Dachgaube 10, solange sich Personen - namentlich Kinder - im Gefahrenbereich befinden.

Die Erfindung Ist vielfältig anwendbar, d.h. nicht nur bei einem Freisitz bzw. einer Dachloggia. Die schwenk- oder schiebbare Überdachung eignet sich auch als Wintergarten- oder Balkonhaube, femer für Oberlichter von Industriebauten, Rauchabzugsanlagen u.dgl. Man erkennt, daß bei einem Gebäude mit einem schrägen Dach erfindungsgemäß eine Gaube 10 mit einem einer Aussparung 12 umgebenen Rahmen 14 und einem ihn übergreifenden Aufbau 20 vorgesehen ist, der aus einem Tragwerk 22 mit Verglasung 24 besteht und an einem Tragrahmen 15 schwenkbar oder verschiebbar angeordnet ist. Nahe dem Unterteil 18 des Tragrahmens 15 sind beiderseits hydraulische, gemeinsam betätigbare Teleskopstützen 28 angelenkt, deren Druckzylinder z.B. an einem unteren Gelenk 32 und deren Kolben an einem oberen Gelenk 36 angreifen (Fig. 3 ). Die Gelenke 32, 36 können entlang Seitenholmen 38 des Tragwerks 22 bzw. entlang Seitenteilen 17 des Tragrahmens 15 verschieb- und festsetzbar sein. Mit dem Rahmen 14 sind Lastverteiler fest verbunden, bevorzugt mit oberen und unteren Vierkantrohr-Trägern verschweißte Zugbänder 30 (Fig. 4). Eine Abdeckung 40 übergreift eine Schwenklagerung 26 berührungsfrei. Bei einer Schiebegaube (Fig. 5, 6) sind waagrechte oder zum First F führende Schienen 46 vorgesehen, auf oder in denen Fahrwerke 50 laufen, die durch Führungslager 54 seitlich abgestützt und mit Hubzylindem 58, 60 verbunden sind, welch ein Anheben und Absenken des Tragwerks 22 in bezug auf den Rahmen 14 ermöglichen.

## Patentansprüche

1. Dachgaube (10) für ein schräges Gebäude-Dach, dessen Tragkonstruktion eine Aussparung (12) für einen Freisitz aufweist, der bedarfsweise regendicht verschließbar ist, mit einem gegen die Dachhaut (D) abgedichteten Rahmen (14) und einem diesen im geschlossenen Zustand übergreifenden Aufbau (20) mit Verglasung (24), wobei die Aussparung nach Bedarf teilweise freigebbar ist, wobei der Aufbau (20) um ein am Oberteil (16) des Rahmens (14) angeordnetes Schwenklager (26) hochschwenkbar ist und wobei beidseitig eine mit ihrem oberen Ende an dem Tragwerk (22) des Aufbaues (20) angelenkte Teleskopstütze (28) vorgesehen ist, dadurch **gekennzeichnet**, daß als Teleskopstützen (28) zwei gemeinsam betätigbare Hydraulik-Einheiten vorhanden sind, deren Druckzylinder jeweils an einem unteren Gelenk (32) und deren Kolben jeweils an einem oberen Gelenk (36) angreift, wobei die oberen Gelenke (36) entlang Seitenholmen (38) des Tragwerks (22) und/oder die unteren Gelenke (32) entlang Seitenteilen des Rahmens (14) verschieb- und festsetzbar sind.

2. Dachgaube nach Anspruch 1, dadurch **gekennzeichnet**, daß zwischen dem Schwenklager (26) und den unteren Gelenken (32) am oder im Rahmen (14) Lastverteiler (40) vorhanden sind, insbesondere mit den oberen und unteren Rahmenteilen verschweißte Vierkantrohr-Träger.

3. Dachgaube nach Anspruch 1 oder 2, dadurch **gekennzeichnet**, daß das obere Gelenk (36) der bzw. jeder Teleskopstütze (28) an oder nahe einer Strebe (34) des Tragwerks (22) angeordnet ist.

4. Dachgaube nach einem der Ansprüche 1 bis 3, dadurch **gekennzeichnet**, daß im Bereich der unteren Gelenke (32) Durchführungen für Druckmittel-Leitungen vorhanden sind, bevorzugt am oder im Rahmen (14).

5. Dachgaube nach einem der Ansprüche 1 bis 4, dadurch **gekennzeichnet**, daß das Schwenklager (26) von einer Abdeckung (40) übergriffen ist.

6. Dachgaube (10) für ein schräges Gebäude-Dach, dessen Tragkonstruktion eine Aussparung (12) für einen Freisitz aufweist, der bedarfsweise regendicht verschließbar ist, mit einem gegen die Dachhaut (D) abgedichteten Rahmen (14) und einem diesen im geschlossenen Zustand übergreifenden Aufbau (20) mit Verglasung (24), wobei die Aussparung nach Bedarf teilweise freigebbar ist, indem der Aufbau (20) an dem Rahmen (14) entlang seitlich versetzt wird, mit zwei zueinander parallelen Fahrschienen (46), entlang denen der Aufbau (20) anheb-, verfahr- und absenkbar ist, dadurch **gekennzechnet**, daß die Aussparung nach Bedarf teilweise oder ganz freigebbar ist, daß außerhalb der Aussparung (12) und des Rahmens (14) über die Dachhaut (D) hinausragende Fahrschienenteile tragende, an Dachsparren befestigte Stützen (48) vorhanden sind, und daß die Fahrschienen (46) parallel zur Dachtraufe oder in der Dachneigung angeordnet sind.

7. Dachgaube nach Anspruch 6, dadurch **gekennzeichnet**, daß der Aufbau (20) an vier Eckpunkten auf je einem rollengelagerten Fahrwerk (50) ruht und daß für die Fahrwerke (50) jeweils eine Seitenführung vorhanden ist, namentlich ein vertikal eingebautes Rollenlager (54).

8. Dachgaube nach Anspruch 6 oder 7, dadurch **gekennzeichnet**, daß über Kolbenstangen (60) und Flansche (56) mit den Fahrwerken (50) verbundene Hydraulikzylinder (58) in innenliegenden Eckpfosten eingebaut sind.

9. Dachgaube nach einem der Ansprüche 1 bis 8, dadurch **gekennzeichnet**, daß zum Verschließen der Aussparung (12) bei Wetterverschlechterung eine automatische Sensorsteuerung des Aufbau-Antriebes vorhanden ist.

10. Dachgaube nach einem der Ansprüche 1 bis 9, dadurch **gekennzeichnet**, daß zum wenigstens zeitweisen Verhindern einer Bewegung des Aufbaues (20) elektronische Steuermittel wie Timer, Lichtschranken u.dgl. vorhanden sind.

11. Dachgaube nach einem der Ansprüche 1 bis 10, dadurch **gekennzeichnet**, daß sie eine Dachflächen-Verglasung aufweist, in welche Solarzellen oder Sonnenkollektoren integriert sind.

## Claims

1. A dormer window (10) for a pitched building roof, whose support structure has a cut-out (12) for a patio which can be closed to be rainproof, if necessary, comprising a frame (14) which is sealed relative to a roof covering (D), and a superstructure (20), including glazing (24), which grips over said frame in the closed state, said cut-out being partly openable according to requirements, said superstructure (20) being upwardly pivotable about a pivot bearing (26) arranged on an upper member (16) of said frame (14), and there being provided at both sides a telescopic support (28) which is hinged with its upper end to a support structure (22) of said superstructure (20), **characterized** in that two jointly operable hydraulic units whose pressure cylinders act each on a lower hinge (32) and whose pistons act each on an upper hinge (36) are provided as telescopic supports (28), said upper hinges (36) being slidable and fixable along lateral cross beams (38) of said support structure (22) and/or said lower hinges (32) being slidable and fixable along lateral members of said frame (14).

2. The dormer window according to claim 1,
**characterized** in that load distributors (40), especially square-tube supports which are welded to the upper and lower frame members, are provided between said pivot bearing (26) and said lower hinges (32) on or in said frame (14).

3. The dormer window according to claim 1 or 2,
**characterized** in that said upper hinge (36) of said telescopic support (28) or of each telescopic support (28) is arranged on or near a strut (34) of said support structure (22).

4. The dormer window according to any of claims 1 to 3,
**characterized** in that passages are provided for pressurized-fluid lines in the area of said lower hinges (32), preferably on or in said frame (14).

5. The dormer window according to any of claims 1 to 4,
**characterized** in that said pivot bearing (26) is gripped over by a cover (40).

6. A dormer window (10) for a pitched building roof, whose support structure has a cut-out (12) for a patio which can be closed to be rainproof, if necessary, comprising a frame (14) which is sealed relative to a roof covering (D), and a superstructure (20), including glazing (24), which grips over said frame in the closed state, said cut-out being partly openable according to requirements in that said superstructure (20) is laterally displaced along said frame (14), comprising two running rails (46) which are in parallel with each other and along which said superstructure (20) can be lifted, displaced and lowered,
**characterized** in that said cut-out can be partly or fully opened according to requirements, that supports (48) which project beyond said roof covering (D) and which carry running rail members and are secured to rafters are provided outside said cut-out (12) and said frame (14), and that said running rails (46) are arranged in parallel with the eaves or in the roof pitch.

7. The dormer window according to claim 6,
**characterized** in that said superstructure (20) rests at four corner points on a respective roller-supported running unit (50), and that a lateral guidance is respectively provided for said running units (50), namely a vertically installed roller bearing (54).

8. The dormer window according to claim 6 or 7,
**characterized** in that hydraulic cylinders (58) which are connected via piston rods (60) and flanges (56) to said running units (50) are installed in interior corner posts.

9. The dormer window according to any of claims 1 to 8,
**characterized** in that an automatic sensor control of the superstructure drive is provided for closing said cut-out (12) when bad weather sets in.

10. The dormer window according to any of claims 1 to 9,
**characterized** in that electronic control means such as timers, light barriers, or the like, are provided for preventing movement of said superstructure (20) at least temporarily.

11. The dormer window according to any of claims 1 to 10,
**characterized** in that it comprises a roof area glazing into which solar cells or solar collectors are integrated.

## Revendications

1. Lucarne (10) de toit oblique d'un bâtiment, dont les éléments porteurs ont une ouverture (12) pour une plateforme refermable imperméablement selon les besoins, avec un cadre (14) hermétiquement posé sur la toiture D et une superstructure (20) vitrée (24) surmontant celui-ci à l'état fermé, l'ouverture pouvant être dégagée partiellement en cas de besoin, la superstructure (20) pivotant vers le haut autour d'un pivot (26) situé sur la partie supérieure (16) du cadre (14), un appui télescopique (28) prévu de chaque côté étant rattaché au châssis de support (22) de la superstructure (20) par une articulation à son extrêmité supérieure, CARACTÉRISÉE EN CE QUE deux unités hydrauliques utilisables ensemble fassent office d'appui télescopique (28) dont le cylindre de pression a prise sur un pivot inferieur (32) respectif et le piston sur un pivot supérieur (36) respectif, les pivots supérieurs (36) étant fixables et coulissables le long de tiges latérales (38) du châssis de support (22) et / ou les pivots inférieurs (32) étant fixables ou coulissables le long des parties latérales du cadre (14).

2. Lucarne selon la revendication 1, CARACTERISEE EN CE QU'entre le pivot (26) et les articulations inférieures (32) se trouvent des répartisseurs de charge (40) sur ou dans le cadre (14), en particulier des tuyaux de support à quatres pans soudés aux parties inférieures et supérieures du cadre.

3. Lucarne selon les revendications 1 et 2, CARACTÉRISÉE EN CE QUE le pivot supérieur (36) du ou de chaque appui télescopique (28) soit situé sur ou proche d'une traverse (34) du châssis de support (22).

4. Lucarne selon l'une des revendications 1 à 3, CARACTÉRISÉE EN CE QUE dans la zone des articulations inférieures (32) se trouvent des passages pour les conduites véhiculant les éléments de pression, de préférence sur ou dans le cadre (14).

5. Lucarne selon l'une des revendications 1 à 4, CARACTÉRISÉE EN CE QUE le pivot (26) soit recouvert par une protection (40).

6. Lucarne (10) de toit oblique d'un bâtiment, dont les éléments porteurs ont une ouverture (12) pour une plateforme refermable imperméablement selon les besoins, avec un cadre (14) hermétiquement posé sur la toiture D et une superstructure (20) vitrée (24) surmontant celui-ci à l'état fermé, l'ouverture pouvant en cas de besoin être dégagée en déplaçant la superstructure (20) le long du cadre (14) et sur le côte, grâce à deux rails paralèles l'un à l'autre (46), le long desquels la superstructure (20) est soulevable, déplaçable et rabaissable, CARACTÉRISÉE EN CE QUE l'ouverture soit partiellement ou entièrement dégageable selon les besoins, qu'en dehors de l'ouverture (12) et du cadre (14) se trouvent des supports (48) rattachés aux chevrons et portant des parties de rail allant au dessus de la toiture D, et que les rails (46) soient disposés en direction de la gouttière ou dans l'inclinaison du toit.

7. Lucarne selon la revendication 6, CARACTÉRISÉE EN CE QUE la superstructure (20) repose en quatres angles sur respectivement un dispositif de roulement (50) et qu'un guidage latéral soit attribué à chaque dispositif de roulement (50), notamment un palier à rouleaux (54) monté verticalement.

8. Lucarne selon la revendication 6 ou 7, CARACTÉRISÉE EN CE QUE des cylindres hydrauliques (58) reliés aux dispositifs de roulement (50) moyennant des tiges de piston (60) et des brides (56) soient encastrés dans les piliers angulaires internes.

9. Lucarne selon l'une des revendications 1 jusqu'à 8, CARACTÉRISÉE EN CE QUE'une commande à capteurs automatique de l'entraînement de la superstructure serve a refermer l'ouverture (12) lorsque les conditions météorologiques se dégradent.

10. Lucarne selon l'une des revendications 1 à 9, CARACTÉRISÉE EN CE QUE des commandes électroniques telles qu'horloges, barrages photoélectriques ou autres soient présents pour empêcher au moins temporairement un mouvement de la superstructure (20).

11. Lucarne selon l'une des revendications 1 à 10, CARACTÉRISÉE EN CE QU'elle possède un vitrage de toit dans lequel des cellules et collecteurs solaires sont intégrés.
